# EUROPÄISCHE PATENTSCHRIFT

(11) **EP 1 312 713 B1**
(45) Veröffentlichungstag und Bekanntmachung des Hinweises auf die Patenterteilung: **10.01.2007**
(21) Anmeldenummer: 02022002.6
(22) Anmeldetag: 01.10.2002
(51) Int. Cl.: D21F 3/02

(54) **Walzenmantel**
Roller sleeve
Enveloppe cylindrique

(30) Priorität: 15.11.2001 DE 10156146
(43) Veröffentlichungstag der Anmeldung: 21.05.2003
(73) Patentinhaber: Voith Patent GmbH, 89522 Heidenheim (DE)
(72) Erfinder: Matuschczyk, Uwe, 73312 Geislingen (DE); Reichert, Hermann, 89522 Oggenhausen (DE)

(56) Entgegenhaltungen:
- EP-A- 0 882 837
- DE-A- 4 438 354
- DE-A- 19 703 631
- DE-C- 4 022 800
- FR-A- 2 455 119
- GB-A- 2 287 484

## Beschreibung

Die Erfindung betrifft einen Walzenmantel für eine Glätt- oder Presswalze zur Behandlung einer Materialbahn, insbesondere zur Entwässerung einer Papier-, Karton-, Tissue- oder einer anderen Faserstoffbahn in einem Pressspalt einer Maschine zur Herstellung der Faserstoffbahn dessen Enden mit einer Walzenachse verbunden sind und mit einer Schicht aus elastomerem Material, in die zur Verstärkung etwa längs und quer zur Bahnlaufrichtung verlaufende Fäden eingebettet sind, wobei zumindest abschnittsweise wenigstens eine Lage von zusätzlichen Verstärkungsfäden in die Schicht eingebettet ist, wobei die Verstärkungsfäden in einem Winkel zwischen 20° und 70° zur Bahnlaufrichtung verlaufen.

Derartige Walzenmäntel sind seit längerem bekannt vgl. DE 197 03631 A und werden insbesondere bei Schuh-Presswalzen eingesetzt. Dort unterliegen sie wegen der konkaven Pressfläche zur Bildung eines verlängerten Pressspaltes einer ständigen Verformung. Mit zunehmender Maschinengeschwindigkeit ergeben sich daraus erhebliche Anforderungen an die Verschleiß- und Rissempfindlichkeit.

Die Aufgabe der Erfindung ist es daher die Stabilität und Verschleißfestigkeit des Walzenmantels ohne wesentliche Beeinträchtigung seiner Eignung und mit vertretbarem Aufwand zu verbessern

Erfindungsgemäß wurde die Aufgabe gemäß den Merkmalen des kennzeichnenden Teils des Anspruchs 1 gelöst.

Dabei wurde erkannt, dass eine große Beanspruchung des Walzenmantels beim Antrieb desselben erfolgt. Da derartige Glätt- oder Presswalzen nicht direkt angetrieben werden, erfolgt der Antrieb von einem Band des Pressspaltes oder der anderen Walze des Glätt- bzw. Pressspaltes aus. Wegen dem Trägheitsmoment der Elemente zur Verbindung des Walzenmantels mit der Walzenachse sowie der Walzenachse selbst ist der Walzenmantel beim Anfahr- und Anhaltprozess als auch während des Betriebes einem erheblichen Drehmoment ausgesetzt. Das dabei entstehende Verdrehen führt zu Rissen und einem erhöhten Abrieb. Die winkelversetzt zur Drehrichtung verlaufenden zusätzlichen Verstärkungsfäden können diese Spannungen aufnehmen. Beim Anfahr- und Anhaltvorgang bewirken die unterschiedlichen Drehmomente auch Schubspannungen im Walzenmantel deren Wirkrichtung senkrecht zueinander verlaufen. Daher ist es vorteilhaft, wenn zumindest zwei Lagen von zusätzlichen Verstärkungsfäden vorhanden sind und zumindest zwei Lagen von zusätzlichen Verstärkungsfäden von einem Gewebe mit etwa senkrecht zueinander verlaufenden Verstärkungsfäden gebildet werden. Es ist aber auch möglich, dass zumindest zwei Lagen von zusätzlichen Verstärkungsfäden ein gewebtes oder geflochtenes Band bilden welches schraubenlinienförmig im Walzenmantel verläuft, wobei die Verstärkungsfäden der Lagen etwa senkrecht zueinander verlaufen.

Mit Vorteil sollten die längs und quer zur Bahnlaufrichtung verlaufenden Fäden zumindest jeweils eine separate Lage bilden. Vorteile hinsichtlich der Herstellbarkeit ergeben sich dabei, wenn wenigstens je eine Lage von längs und quer zur Bahnlaufrichtung verlaufenden Fäden von einem Gewebe gebildet wird. Zur Beeinflussung der Torsionssteifigkeit kann es aber auch vorteilhaft sein, wenn zumindest zwei Lagen von etwa längs- und quer zur Bahnlaufrichtung verlaufenden Fäden radial betrachtet voneinander beabstandet sind.

Vorteile hinsichtlich des Biegeverhaltens ergeben sich, wenn die Entfernung der überwiegenden Anzahl der, vorzugsweise aller quer zur Bahnlaufrichtung verlaufenden Fäden zur äußeren Oberfläche des Walzenmantels zumindest genauso groß wie die, der in Bahnlaufrichtung verlaufenden Fäden zur äußeren Oberfläche des Walzenmantels ist. Außerdem kann die Torsionssteifigkeit dadurch vergrößert werden, dass wenigstens die überwiegende Anzahl der, vorzugsweise alle Verstärkungsfäden radial betrachtet zwischen den in und quer zur Bahnlaufrichtung verlaufenden Fäden und der äußeren Oberfläche des Walzenmantels angeordnet sind.

Vorteile hinsichtlich Herstellung und Stabilität ergeben sich dabei, wenn das Band gemeinsam mit den spiralförmig aufgewickelten und in Bahnlaufrichtung orientierten Fäden verläuft, wobei ein Rand des Bandes über und der andere Rand unter diesen Fäden angeordnet ist. Dabei sollten sich die Ränder des Bandes überlappen, insbesondere sollten die Ränder des Bandes die in Bahnlaufrichtung verlaufenden Fäden beidseitig abdecken.

Entsprechend den Anforderungen, der Belastung sowie der Art der Verstärkung können die Lagen der zusätzlichen Verstärkungsfäden außerhalb der in und quer zur Bahnlaufrichtung verlaufenden Fäden und/oder zwischen den in und quer zur Bahnlaufrichtung verlaufenden Fäden angeordnet sein. Mit Vorzug sind die zusätzlichen Verstärkungsfäden zwischen zwei Lagen von in und/oder quer zur Bahnlaufrichtung verlaufenden Fäden eingebettet, wobei die Fäden und Verstärkungsfäden vorzugsweise ähnliche Festigkeit aufweisen.

Es kann häufig bereits ausreichend sein, wenn die zusätzlichen Verstärkungsfäden nur in einem oder mehreren, vorzugsweise axial begrenzten Abschnitten des Walzenmantels vorhanden sind. Wegen der besonders großen Beanspruchung kommen dafür die Enden des Walzenmantels sowie dessen Mitte infrage.

Um die Beanspruchung des Walzenmantels im Bereich der Pressspalten insbesondere bei der Bildung eines verlängerten Glätt- oder Pressspaltes mit einem Pressschuh möglichst klein zu halten und so die Lebensdauer zu erhöhen, ist es vorteilhaft, wenn der Walzenmantel möglichst biegeweich bzw. biegeschlaff ist. Dies kann insbesondere dadurch erreicht werden, dass der Durchmesser der Verstärkungsfäden und/oder der anderen Fäden 1 mm nicht überschreitet.

Soll der Walzenmantel jedoch umfassend vor Überbeanspruchung geschützt werden, so sollten sich auch die zusätzlichen Verstärkungsfäden über den gesamten Walzenmantel erstrecken.

Die Verstärkungsfäden bzw. das entsprechende Gewebe werden mit Vorteil während des Gießens des Walzenmantels aus einem elastomeren Material aufgewickelt.

Falls der Walzenmantel etwa in Umfangsrichtung verlaufende Rillen zur Wasseraufnahme besitzt, so ist es vorteilhaft, wenn der Winkel der Verstärkungsfäden bezüglich der Umfangsrichtung größer als der der Rillen ist.

Anstatt der Rillen oder zusätzlich dazu kann der Walzenmantel auch Blindbohrungen zur Wasseraufnahme aufweisen.

Nachfolgend soll die Erfindung an einem Ausführungsbeispiel näher erläutert werden. In der beigefügten Zeichnung zeigt:
Figur 1: einen schematischen Querschnitt des Walzenmantels und
Figur 2: ein Teilschnitt des Walzenmantels.
Figur 3: einen schematischen Querschnitt des Walzenmantels mit Bändern 7.

Der Walzenmantel wird im wesentlichen wie in Figur 1 zu sehen von einer Schicht 1 aus elastomerem Material, beispielsweise Polyurethan gebildet, in die eine Lage von in Bahnlaufrichtung 5 verlaufende Fäden 2 und quer dazu verlaufende Fäden 3 eingebettet ist. Diese Fäden 2,3 liefern dem Walzenmantel die erforderliche Formstabilität, ohne die Verformbarkeit im Bereich des Pressspaltes zu beeinträchtigen. Der Walzenmantel besitzt außen beispielsweise etwa in Bahnlaufrichtung 5 verlaufende Rillen 6 zur Aufnahme des ausgepressten Wassers.

Der Antrieb des Walzenmantels erfolgt von der gegenüberliegenden zylindrischen Presswalze des Pressspaltes. Da der Walzenmantel an den Enden über Seitenschilde auf der Walzenachse drehbar gelagert ist, müssen auch die im allgemeinen metallischen Seitenschilde über den Walzenmantel beschleunigt oder abgebremst werden. Dieses Drehmoment bewirkt im Walzenmantel Schubspannungen, deren Wirkrichtung ± 45° zur Bahnlaufrichtung 5 verläuft.

Um die Torsionssteifigkeit des Walzenmantels zu erhöhen, enthält die Schicht 1 auch zwei senkrecht zueinander und jeweils 45° zur Bahnlaufrichtung 5 verlaufende, zusätzliche Verstärkungsfäden 4 gemäß Figur 2. Diese Verstärkungsfäden 4 sind genauso ausgebildet wie die anderen Fäden 2,3. Im Interesse einer einfachen Herstellbarkeit sowie einer hohen Torsionssteifigkeit sind die Verstärkungsfäden 4 über den anderen Fäden 2,3, das heißt außerhalb dieser angeordnet.

Die bessere Torsionssteifigkeit wirkt sich positiv auf den Verschleiß und insbesondere auf den Abrieb aus.

Figur 3 zeigt einen Walzenmantel bei dem die senkrecht zueinander verlaufenden Verstärkungsfäden 4 von einem Gewebeband gebildet werden, welches gemeinsam mit den in Bahnlaufrichtung 5 orientierten Fäden 2 spiralförmig im Walzenmantel verläuft. Dabei überlappen sich die Ränder des Bandes 7 derart, dass die in Bahnlaufrichtung 5 verlaufenden Fäden 2 beidseitig vom Band 7 abgedeckt werden. Das Band 7 hat eine Breite zwischen 5 und 50 mm, wobei die Verstärkungsfäden 4 zur Wickelrichtung geneigt verlaufen und vorzugsweise den gleichen Winkelbetrag zur Wickelrichtung bilden.

## Patentansprüche

1. Walzenmantel für eine Glätt- oder Presswalze zur Behandlung einer Materialbahn, insbesondere zur Entwässerung einer Papier-, Karton-, Tissue-oder einer anderen Faserstoffbahn in einem Pressspalt einer Maschine zur Herstellung der Faserstoffbahn dessen Enden mit einer Walzenachse verbunden sind und mit einer Schicht (1) aus elastomerem Material, in die zur Verstärkung etwa längs und quer zur Bahnlaufrichtung (5) verlaufende Fäden (2,3) eingebettet sind, wobei zumindest abschnittsweise wenigstens eine Lage von zusätzlichen Verstärkungsfäden (4) in die Schicht (1) eingebettet ist und die Verstärkungsfäden (4) in einem Winkel zwischen 20° und 70° zur Bahnlaufrichtung (5) verlaufen, **dadurch gekennzeichnet, dass**
zumindest zwei Lagen von zusätzlichen Verstärkungsfäden (4) vorhanden sind die ein gewebtes oder geflochtenes Band (7), welches schraubenlinienförmig im Walzenmantel verläuft, oder ein Gewebe bilden, wobei die Verstärkungsfäden (4) der Lagen etwa senkrecht zueinander verlaufen.

2. Walzenmantel nach Anspruch 1, **dadurch gekennzeichnet, dass**
die längs und quer zur Bahnlaufrichtung (5) verlaufenden Fäden (2,3) zumindest jeweils eine Lage bilden.

3. Walzenmantel nach Anspruch 2, **dadurch gekennzeichnet, dass**
wenigstens je eine Lage von längs und quer zur Bahnlaufrichtung (5) verlaufenden Fäden (2,3) von einem Gewebe gebildet wird.

4. Walzenmantel nach Anspruch 2, **dadurch gekennzeichnet, dass**
zumindest zwei Lagen von etwa längs- und quer zur Bahnlaufrichtung (5) verlaufenden Fäden (2,3) radial betrachtet voneinander beabstandet sind.

5. Walzenmantel nach einem der vorhergehenden Ansprüche, **dadurch gekennzeichnet, dass**
die Entfernung der überwiegenden Anzahl der, vorzugsweise aller quer zur Bahnlaufrichtung (5) verlaufenden Fäden (3) zur äußeren Oberfläche des Walzenmantels zumindest genauso groß wie die, der in Bahnlaufrichtung (5) verlaufenden Fäden (2) zur äußeren Oberfläche des Walzenmantels ist.

6. Walzenmantel nach einem der vorhergehenden Ansprüche, **dadurch gekennzeichnet, dass**
wenigstens die überwiegende Anzahl der, vorzugsweise alle Verstärkungsfäden (4) radial betrachtet zwischen den in und quer zur Bahnlaufrichtung (5) verlaufenden Fäden (2,3) und der äußeren Oberfläche des Walzenmantels angeordnet sind.

7. Walzenmantel nach einem der vorhergehenden Ansprüche, **dadurch gekennzeichnet, dass**
die zusätzlichen Verstärkungsfäden (4) in einem Winkel zwischen 35° und 70°, vorzugsweise von ca. 45° zur Bahnlaufrichtung (5) verlaufen.

8. Walzenmantel nach einem der vorhergehenden Ansprüche, **dadurch gekennzeichnet, dass**
das Band (7) gemeinsam mit den spiralförmig aufgewickelten und in Bahnlaufrichtung (5) orientierten Fäden (2) verläuft, wobei ein Rand des Bandes (7) über und der andere Rand unter diesen Fäden (2) angeordnet ist.

9. Walzenmantel nach Anspruch 8, **dadurch gekennzeichnet, dass**
sich die Ränder des Bandes (7) überlappen.

10. Walzenmantel nach Anspruch 9, **dadurch gekennzeichnet, dass**
die Ränder des Bandes (7) die in Bahnlaufrichtung (5) verlaufenden Fäden (2) beidseitig abdecken.

11. Walzenmantel nach einem der vorhergehenden Ansprüche, **dadurch gekennzeichnet, dass**
zumindest eine Lage der zusätzlichen Verstärkungsfäden (4) außerhalb der in und quer zur Bahnlaufrichtung (5) verlaufenden Fäden (2,3) angeordnet ist.

12. Walzenmantel nach einem der vorhergehenden Ansprüche, **dadurch gekennzeichnet, dass**
zumindest eine Lage der zusätzlichen Verstärkungsfäden (4) zwischen zwei Lagen von in und/oder quer zur Bahnlaufrichtung (5) verlaufenden Fäden (2,3) angeordnet ist.

13. Walzenmantel nach einem der vorhergehenden Ansprüche, **dadurch gekennzeichnet, dass**
die zusätzlichen Verstärkungsfäden (4) nur in einem oder mehreren, vorzugsweise axial begrenzten Abschnitten des Walzenmantels vorhanden sind.

14. Walzenmantel nach einem der Ansprüche 1 bis 12, **dadurch gekennzeichnet, dass**
sich die zusätzlichen Verstärkungsfäden (4) über den gesamten Walzenmantel erstrecken.

15. Walzenmantel mit etwa in Umfangsrichtung verlaufenden Rillen (6) an der äußeren Oberfläche nach einem der vorhergehenden Ansprüche, **dadurch gekennzeichnet, dass**
der Winkel der Verstärkungsfäden (4) bezüglich der Umfangsrichtung größer als der der Rillen (6) ist.

## Claims

1. Roll cover for a calender or press roll for treating a material web, in particular for dewatering a paper, board, tissue or other fibrous web in a press nip of a machine for producing the fibrous nip, of which the ends are connected to a roll axle and which has a layer (1) of elastomeric material, in which filaments (2, 3) running approximately longitudinally and transversely with respect to the web running direction (5) are embedded for reinforcement, at least in some sections, at least one layer of additional reinforcing filaments (4) being embedded in the layer (1) and the reinforcing filaments (4) running at an angle between 20° and 70° with respect to the web running direction (5),
**characterized in that** there are at least two layers of additional reinforcing filaments (4) which form a woven or braided belt (7) which runs helically in the roll cover, or a fabric, the reinforcing filaments (4) of the layers running approximately at right angles to one another.

2. Roll cover according to Claim 1, **characterized in that** the filaments (2, 3) running longitudinally and transversely with respect to the web running direction (5) form at least one layer in each case.

3. Roll cover according to Claim 2, **characterized in that** at least one layer in each case of filaments (2, 3) running longitudinally and transversely with respect to the web running direction (5) is formed by a fabric.

4. Roll cover according to Claim 2, **characterized in that** at least two layers of filaments (2, 3) running approximately longitudinally and transversely with respect to the web running direction (5), as viewed radially, are spaced apart from one another.

5. Roll cover according to one of the preceding claims, **characterized in that** the distance of the predominant number of the filaments (3), preferably of all the filaments (3), running transversely with respect to the web running direction (5) with respect to the outer surface of the roll cover is at least as high as that of the filaments (2) running in the web running direction (5) with respect to the outer surface of the roll cover.

6. Roll cover according to one of the preceding claims, **characterized in that** at least the predominant number of the reinforcing filaments (4), preferably all the reinforcing filaments (4), as viewed radially, are arranged between the filaments (2, 3) running in and transversely with respect to the web running direction (5) and the outer surface of the roll cover.

7. Roll cover according to one of the preceding claims, **characterized in that** the additional reinforcing filaments (4) run at an angle between 35° and 70°, preferably of about 45°, with respect to the web running direction (5).

8. Roll cover according to one of the preceding claims, **characterized in that** the belt (7) runs together with the filaments (2) wound spirally and oriented in the web running direction (5), one edge of the belt (7) being arranged over and the other edge under these filaments (2).

9. Roll cover according to Claim 18, **characterized in that** the edges of the belt (7) overlap.

10. Roll cover according to Claim 19, **characterized in that** the edges of the belt (7) cover the filaments (2) running in the web running direction (5) on both sides.

11. Roll cover according to one of the preceding claims, **characterized in that** at least one layer of the additional reinforcing filaments (4) is arranged outside the filaments (2, 3) running in and transversely with respect to the web running direction (5).

12. Roll cover according to one of the preceding claims, **characterized in that** at least one layer of the additional reinforcing filaments (4) is arranged between two layers of filaments (2, 3) running in and/or transversely with respect to the web running direction (5).

13. Roll cover according to one of the preceding claims, **characterized in that** the additional reinforcing filaments (4) are present only in one or more, preferably axially limited, sections of the roll cover.

14. Roll cover according to one of Claims 1 to 12, **characterized in that** the additional reinforcing filaments (4) extend over the entire roll cover.

15. Roll cover having grooves (6) running approximately in the circumferential direction on the outer surface, as claimed in one of the preceding claims, **characterized in that** the angle of the reinforcing filaments (4) with respect to the circumferential direction is greater than that of the grooves (6).

## Revendications

1. Enveloppe de cylindre pour un cylindre de lissage ou de pressage pour le traitement d'une nappe de matériau, notamment pour l'égouttage d'une nappe de papier, carton, papier-tissu ou d'une autre nappe fibreuse dans une ligne de pressage d'une machine de fabrication de la nappe fibreuse, dont les extrémités sont connectées à un axe du cylindre et comprenant une couche (1) de matériau élastomère, dans laquelle sont noyés des fils (2, 3) s'étendant approximativement en longueur et transversalement à la direction d'avance de la nappe (5) en vue de fournir un renforcement, au moins une couche de fils de renforcement supplémentaires (4) étant noyée au moins en partie dans la couche (1), et les fils de renforcement (4) s'étendant suivant un angle compris entre 20° et 70° par rapport à la direction d'avance de la nappe (5), **caractérisée en ce qu'**au moins deux couches de fils de renforcement supplémentaires (4) sont prévues, lesquelles forment une bande tissée ou tressée (7) qui s'étend en hélice dans l'enveloppe du cylindre, ou forment un tissu, les fils de renforcement (4) des couches s'étendant substantiellement perpendiculairement les uns aux autres.

2. Enveloppe de cylindre selon la revendication 1, **caractérisée en ce que** les fils (2, 3) s'étendant en longueur et transversalement à la direction d'avance de la nappe (5) forment au moins à chaque fois une couche.

3. Enveloppe de cylindre selon la revendication 2, **caractérisée en ce qu'**au moins à chaque fois une couche de fils (2, 3) s'étendant en longueur et transversalement à la direction d'avance de la nappe (5) est formée par un tissu.

4. Enveloppe de cylindre selon la revendication 2, **caractérisée en ce qu'**au moins deux couches de fils (2, 3) s'étendant approximativement en longueur et transversalement à la direction d'avance de la nappe (5) sont espacées l'une de l'autre, vu dans le sens radial.

5. Enveloppe de cylindre selon l'une quelconque des revendications précédentes, **caractérisée en ce que** la distance de la majorité des fils (3), de préférence de tous les fils (3) s'étendant transversalement à la direction d'avance de la nappe (5) par rapport à la surface de l'enveloppe de cylindre est au moins aussi grande que celle des fils (2) s'étendant dans la direction d'avance de la nappe (5) par rapport à la surface extérieure de l'enveloppe de cylindre.

6. Enveloppe de cylindre selon l'une quelconque des revendications précédentes, **caractérisée en ce qu'**au moins la majorité des fils de renforcement (4), de préférence leur totalité, vu dans le sens radial, sont disposés entre les fils (2, 3) s'étendant dans et transversalement à la direction d'avance de la nappe (5) et la surface extérieure de l'enveloppe de cylindre.

7. Enveloppe de cylindre selon l'une quelconque des revendications précédentes, **caractérisée en ce que** les fils de renforcement supplémentaires (4) s'étendent suivant un angle compris entre 35° et 70°, de préférence d'environ 45° par rapport à la direction d'avance de la nappe (5).

8. Enveloppe de cylindre selon l'une quelconque des revendications précédentes, **caractérisée en ce que** la bande (7) s'étend conjointement avec les fils (2) enroulés en spirale et orientés dans la direction d'avance de la nappe (5), un bord de la bande (7) étant disposé par-dessus ces fils (2) et l'autre bord en dessous.

9. Enveloppe de cylindre selon la revendication 8, **caractérisée en ce que** les bords de la bande (7) se chevauchent.

10. Enveloppe de cylindre selon la revendication 9, **caractérisée en ce que** les bords de la bande (7) recouvrent des deux côtés les fils (2) s'étendant dans la direction d'avance de la nappe (5).

11. Enveloppe de cylindre selon l'une quelconque des revendications précédentes, **caractérisée en ce qu'**au moins une couche des fils de renforcement supplémentaires (4) est disposée en dehors des fils (2, 3) s'étendant dans et transversalement à la direction d'avance de la nappe (5).

12. Enveloppe de cylindre selon l'une quelconque des revendications précédentes, **caractérisée en ce qu'**au moins une couche des fils de renforcement supplémentaires (4) est disposée entre deux couches de fils (2, 3) s'étendant dans et/ou transversalement à la direction d'avance de la nappe (5).

13. Enveloppe de cylindre selon l'une quelconque des revendications précédentes, **caractérisée en ce que** les fils de renforcement supplémentaires (4) ne sont prévus que dans une ou plusieurs portions de l'enveloppe de cylindre limitées de préférence axialement.

14. Enveloppe de cylindre selon l'une quelconque des revendications 1 à 12, **caractérisée en ce que** les fils de renforcement supplémentaires (4) s'étendent sur toute l'enveloppe de cylindre.

15. Enveloppe de cylindre comprenant des gorges (6) s'étendant approximativement dans la direction périphérique contre la surface extérieure selon l'une quelconque des revendications précédentes, **caractérisée en ce que** l'angle des fils de renforcement (4) par rapport à la direction périphérique est supérieur à celui des gorges (6).
